# EUROPÄISCHE PATENTSCHRIFT

(11) **EP 1 727 977 B1**
(45) Veröffentlichungstag und Bekanntmachung des Hinweises auf die Patenterteilung: **19.03.2008**
(21) Anmeldenummer: 05701507.5
(22) Anmeldetag: 13.01.2005
(51) Int. Cl.: F02M 45/08

(54) **KRAFTSTOFFEINSPRITZVENTIL**
FUEL-INJECTION VALVE
SOUPAPE D'INJECTION DE CARBURANT

(30) Priorität: 06.03.2004 DE 102004011095
(43) Veröffentlichungstag der Anmeldung: 06.12.2006
(73) Patentinhaber: ROBERT BOSCH GMBH, 70442 Stuttgart (DE)
(72) Erfinder: STOECKLEIN, Wolfgang, 70176 Stuttgart (DE); BOEHLAND, Peter, 71672 Marbach (DE); NENTWIG, Godehard, 70499 Stuttgart (DE)
(86) Internationale Anmeldenummer: PCT/EP2005/050122
(87) Internationale Veröffentlichungsnummer: WO 2005/085624

(56) Entgegenhaltungen:
- WO-A-03/040543
- WO-A-20/04046540
- DE-A1- 10 205 970
- US-A- 5 899 389
- US-A1- 2003 038 185

## Beschreibung

### Stand der Technik

Die Erfindung geht von einem Kraftstoffeinspritzventil einer Brennkraftmaschine gemäß der im Oberbegriff des Patentanspruches 1 näher definierten Art aus.

Ein derartiges Kraftstoffeinspritzventil ist aus der DE 102 05 970 A1 bekannt und dient zur Einspritzung von unter Hochdruck stehendem Kraftstoff in einen Brennraum einer Kraftfahrzeugbrennkraftmaschine.

Das aus der DE 102 05 970 A1 bekannte Kraftstoffeinspritzventil umfasst ein Gehäuse mit einem Düsenmodul und einem Ventilsteuermodul. Das Ventilsteuermodul ist ventilartig ausgebildet und mittels eines auf ein Ventilschließglied wirkenden Aktuators betätigbar. In Abhängigkeit von der Schaltstellung des Ventilschließglieds ist ein Druckniveau in einem Ventilsteuerraum einstellbar, der an eine Nadeleinheit des Düsenmoduls grenzt. Die Nadeleinheit umfasst eine äußere Düsennadel, die mittels einer Druckfeder in Schließrichtung vorgespannt ist und an dem Gehäuse geführt ist. In der äußeren Düsennadel ist eine innere Düsennadel geführt. Die innere Düsennadel dient zur Steuerung einer Einspritzung von Kraftstoff über innere Einspritzöffnungen und die äußere Düsennadel dient zur Steuerung einer Einspritzung über äußere Einspritzöffnungen, wobei bei einer mittels des Ventilsteuermoduls ausgelösten Druckabsenkung in dem Ventilsteuerraum zunächst die äußere Düsennadel und nachfolgend die innere Düsennadel in Öffnungsstellung verfahren werden. Bei einem nachfolgenden, mittels des Ventilsteuermoduls ausgelösten Druckanstieg in dem Ventilsteuerraum werden die beiden Düsennadeln gleichzeitig in Schließstellung verfahren.

Die US 5 899 389 zeigt ein Kraftstoffeinspritzventil mit - zwei koaxial hintereinander geführten Ventilnadeln. Die Ventilnadeln werden entweder jeweils von einer Feder beaufschlagt und öffnen dann entsprechend dem Kraftstoffdruck der dem Einspritzventil zur Einspritzung zugeführt wird oder die entsprechende Schließkraft auf die Ventilnadel wird durch den Kraftstoffdruck in einem gemeinsamen Steuerraum erzeugt, wobei über die Höhe des Drucks im Steuerraum das Druckniveau bestimmt werden kann, bei dem die innere bzw. die äußere Ventilnadel öffnet.

Aus der US 2003/0038185 A1 ist darüber hinaus ein Kraftstoffeinspritzventil bekannt, das ebenfalls zwei ineinander geführte Ventilnadeln aufweist. Die Ventilnadeln werden durch den Druck in jeweils einem Steuerraum gegen einen Ventilsitz gedrückt, wobei nahe dem Ventilsitz eine Querbohrung in der äußeren Ventilnadel ausgebildet ist, über die der Kraftstoff in den zwischen der inneren und der äußeren Ventilnadel ausgebildeten Raum eingeleitet wird.

### Vorteile der Erfindung

Das erfindungsgemäße Kraftstoffeinspritzventil mit den Merkmalen nach dem Oberbegriff des Patentanspruches 1 und einer äußeren Düsennadel mit mindestens einem Querkanal, über den Kraftstoff an den Umfang und an eine innere Druckstufe der inneren Düsennadel führbar ist, bietet die Möglichkeit, beim Öffnen der Nadeleinheit zunächst die innere Düsennadel und anschließend die äußere Düsennadel zu öffnen. Durch entsprechende Ausbildung der Druckstufen der inneren und der äußeren Düsennadel können dann optimierte Öffnungs- und Schließgeschwindigkeiten der beiden Düsennadeln erzielt werden. Ferner kann durch dieses Konzept, bei dem die äußere Düsennadel vorzugsweise in einer Hülse geführt ist, die in dem mit dem Kraftstoffzufuhrkanal verbundenen Hochdruckraum angeordnet ist, ein leckagefreies Kraftstoffeinspritzventil mit zwei ineinander geführten Düsennadeln realisiert werden.

Das Kraftstoffeinspritzventil nach der Erfindung kann insbesondere Bestandteil eines Common-Rail-Einspritzsystems sein und zur Einspritzung von unter einem Hochdruck stehenden Kraftstoff in einen Brennraum einer Dieselbrennkraftmaschine eines Kraftfahrzeuges dienen. In diesem Falle ist das Kraftstoffeinspritzventil zulaufseitig mit einem Hochdruckspeicher, der so genannten Common-Rail, verbunden, welcher sämtliche Kraftstoffeinspritzventile der betreffenden Brennkraftmaschine mit unter Hochdruck stehendem Kraftstoff versorgt.

Die getrennte Ansteuerung zweier Reihen von Einspritzöffnungen bzw. Spritzlöchern führt dazu, dass jeweils eine gewisse Anzahl von Spritzlöchern freigegeben und dadurch auch bei kleinen Einspritzmengen ausreichend lange Einspritzdauern bei guter Zerstäubungsqualität gewährleistet werden können. Bei großen Einspritzmengen müssen aber auch keine übermäßig langen Einspritzdauern oder übermäßig hohe Einspritzdrücke in Kauf genommen werden.

Zur präzisen Abstimmung eines auf die innere Druckstufe der inneren Düsennadel wirkenden Kraftstoffdrucks kann der Querkanal der äußeren Düsennadel mit einer Drossel versehen sein.

Um die innere Düsennadel in Schließstellung halten zu können, ist sie zweckmäßigerweise mittels einer Schließfeder in Schließrichtung vorgespannt. Die Schließfeder stützt sich beispielsweise an einer Zwischenplatte eines Gehäuses des Kraftstoffeinspritzventils ab. Entsprechend ist auch die äußere Düsennadel zweckmäßigerweise mittels einer weiteren Schließfeder in Schließrichtung vorgespannt.

Um bei einer Unterbrechung eines Einspritzvorganges ein im Wesentlichen gleichzeitiges Schließen der beiden Düsennadeln zu erreichen, ist an der inneren Düsennadel vorteilhafterweise ein Mitnehmer ausgebildet, der auf die äußere Düsennadel wirkt. Der Mitnehmer ist beispielsweise von der inneren Druckstufe gebildet.

Des Weiteren kann die innere Düsennadel so ausgebildet sein, dass sie im geöffneten Zustand als Drossel für einen Kraftstoffzufluss in den Ventilsteuerraum wirkt und so ein Absenken des Druckniveaus in dem Ventilsteuerraum und damit das Öffnen der äußeren Düsennadel beschleunigt.

Zur weiteren Optimierung der Öffnungs- und Schließgeschwindigkeiten der beiden Düsennadeln ist es vorteilhaft, wenn in dem Kraftstoffzufuhrkanal des Einspritzventils eine Kraftstoffdrossel angeordnet ist.

Weitere Vorteile und vorteilhafte Ausgestaltungen des Gegenstandes nach der Erfindung sind der Beschreibung, der Zeichnung und den Patentansprüchen entnehmbar.

### Zeichnung

Ein Ausführungsbeispiel eines erfindungsgemäßen Kraftstoffeinspritzventils ist in der Zeichnung schematisch vereinfacht dargestellt und wird in der nachfolgenden Beschreibung näher erläutert. Es zeigen
Figur 1 einen ausschnittsweisen, schematischen Längsschnitt durch ein Kraftstoffeinspritzventil mit einer inneren und einer äußeren Düsennadel;
Figur 2 ein Diagramm, das beispeilhaft einen Öffnungsdruck der inneren Düsennadel und der äußeren Düsennadel in Abhängigkeit von dem Durchmesser der inneren Düsennadel darstellt; und
Figur 3 ein Diagramm, das einen Nadelhub der inneren und der äußeren Düsennadel in Abhängigkeit von einer Ansteuerzeit zeigt.

### Beschreibung des Ausführungsbeispiels

In Figur 1 ist ein Kraftstoffeinspritzventil 10 dargestellt, das Bestandteil eines so genannten Common-Rail-Einspritzsystems ist und zur Einspritzung von Kraftstoff in einen Brennraum einer Dieselbrennkraftmaschine eines Kraftfahrzeuges dient. Das Kraftstoffeinspritzventil 10 umfasst als wesentliche Baueinheiten ein ventilartig ausgebildetes Ventilsteuermodul 12 und ein Düsenmodul 14. Zwischen dem Düsenmodul 14 und dem Ventilsteuermodul 12 ist eine Drosselplatte 16 angeordnet.

Das Düsenmodul 14 ist als so genannte Koaxial-Vario-Düse ausgebildet und weist eine Nadeleinheit 18 auf, die in einem Hochdruckraum 20 eines Düsengehäuses 22 angeordnet ist und eine äußere Düsennadel 24 und eine innere Düsennadel 26 umfasst. Die äußere Düsennadel 24 ist in einer in dem Hochdruckraum 20 angeordneten, zylindrischen Hülse 28 geführt und dient zur Steuerung von äußeren, zu dem Brennraum der Brennkraftmaschine führenden Spritzlöchern bzw. Einspritzöffnungen 32. Die innere Düsennadel 26 ist über einen Bereich 54 vergrößerten Durchmessers in der äußeren Düsennadel 24 geführt und dient zur Steuerung von inneren, ebenfalls zu dem Brennraum der Brennkraftmaschine führenden Spritzlöchern bzw. Einspritzöffnungen 34. Die inneren Spritzlöcher 34 haben jeweils einen geringeren Querschnitt als die äußeren Spritzlöcher 32.

Die beiden Düsennadeln 24 und 26 grenzen mit ihren den Spritzlöchern 32 und 34 abgewandten Stirnseiten an einen Ventilsteuerraum 36, der radial von der zylindrischen Hülse 28 und an der den Düsennadeln 24 und 26 abgewandten Seite von der Drosselplatte 16 begrenzt ist. Über den in dem Ventilsteuerraum 36 herrschenden Fluiddruck ist die Lage der beiden Düsennadeln 24 und 26 einstellbar.

Des Weiteren ist die äußere Düsennadel 24 mittels einer ersten Schließfeder 38, die sich an der Hülse 28 abstützt und an einem Auflager 40 der äußeren Düsennadel 24 angreift, in Schließrichtung vorgespannt. Die innere Düsennadel 26 ist mittels einer zweiten Schließfeder 42, die sich an der Drosselplatte 16 abstützt und an einem von dem Bereich 54 vergrößerten Durchmessers gebildeten Auflager 44 der inneren Düsennadel 26 angreift, in Schließrichtung vorgespannt.

Die äußere Düsennadel 24 weist des Weiteren einen Querkanal 46 auf, der den Hochdruckraum 20 mit einem Ringspalt 48 zwischen der äußeren Düsennadel 24 und dem Umfang der inneren Düsennadel 26 sowie mit einer inneren Druckstufe 50 der inneren Düsennadel 26 verbindet. Die Druckstufe 50 ist von dem Bereich 54 vergrößerten Durchmessers der inneren Düsennadel 26 gebildet. In dem Querkanal 46 ist eine Drossel 52 ausgebildet.

Ferner weist die äußere Düsennadel 24 an ihrer dem Ventilsteuerraum 36 abgewandten Stirnseite einen Doppelsitz 56 auf, mittels dessen die äußeren Spritzlöcher 32 verschließbar sind. An dieser Seite ist die äußere Düsennadel 24 auch mit einer äußeren Druckstufe 58 versehen.

Die Drosselplatte 16 weist eine Kraftstoffdrossel 60 auf, die dem ein zu dem Hochdruckraum 20 führenden Kraftstoffzufuhrkanal 62 zugeordnet ist, eine zwischen dem Kraftstoffzufuhrkanal 62 und dem Ventilsteuerraum 36 angeordnete, so genannte Zulaufdrossel 64, eine zwischen dem Ventilsteuerraum 36 und einem Ventilraum 66 des Düsenmoduls 12 angeordnete, so genannte Ablaufdrossel 68 sowie ein Bypass-Kanal 70 auf, die über einen Kanal 72 mit dem Kraftstoffzufuhrkanal 62 verbunden ist und ebenfalls zu dem Ventilsteuerraum 66 führt.

Die Zulaufdrossel 64 ist mittig in der Drosselplatte 16 angeordnet, wohingegen die Ablaufdrossel 68 exzentrisch angeordnet ist.

In dem Ventilraum 66 des Ventilsteuermoduls 12 ist ein Ventilschließglied 74 angeordnet, das mittels eines hier nicht näher dargestellten, vorzugsweise piezoelektrischen Aktors steuerbar ist. Das Ventilschließglied 74 ist mittels einer Vorspannfeder 76 in Schließrichtung vorgespannt.

Ein Zulauf von Kraftstoff zu den Spritzlöchern 34 erfolgt von dem Kraftstoffzufuhrkanal 62 über die Kraftstoffdrossel 60, an der Hülse 28 vorbei in den Hochdruckraum 20 und dann durch den Querkanal 46 bzw. die Drossel 52 an die Außenseite der inneren Düsennadel 26 und von dort bei geöffneter innerer Düsennadel 26 zu den Spritzlöchern 34.

Die innere Düsennadel 26 und die äußere Düsennadel 24 sind durch die jeweils zugeordnete Schließfeder 42 bzw. 38 sowie durch die hydraulischen Druckverhältnisse bei nicht angesteuertem piezoelektrischen Aktuator in Schließstellung gehalten. Die Druckflächen der inneren Düsennadel 26 und der äußeren Düsennadel 24, d. h. die den Spritzlöchern 32 und 34 abgewandten Stirnflächen der beiden Düsennadeln 24 und 26 sowie die innere Druckstufe 50 der inneren Düsennadel 26 und die äußere Druckstufe 58 der äußeren Düsennadel 24 sind so abgestimmt, dass der in dem Ventilsteuerraum 36 herrschende Öffnungsdruck für die innere Düsennadel 26 größer ist als der in dem Ventilsteuerraum 36 herrschende Öffnungsdruck für die äußere Düsennadel 24, was anhand Figur 2 beispielhaft dargestellt ist.

Figur 2 zeigt anhand einer gestrichelten Kurve für die innere Düsennadel 26 und anhand einer durchgezogenen Kurve für die äußere Düsennadel 24 einen Öffnungsdruck p, der zum Öffnen der inneren Düsennadel 26 und der äußeren Düsennadel 24 in dem Ventilsteuerraum 36 herrschen muss, wobei der Öffnungsdruck p in Abhängigkeit von dem Durchmesser D der inneren Düsennadel 26 dargestellt ist. Beispielsweise hat die innere Düsennadel 26 einen Sitzdurchmesser von 1,3 mm, die äußere Düsennadel 24 einen Sitzdurchmesser von 1,8 mm, die Außennadel einen Durchmesser von 4 mm, wobei in der Kraftstoffzufuhrleitung 62 ein Raildruck von 1 kbar bereitgestellt wird und in dem betreffenden Brennraum ein Druck von 50 bar herrscht. Unter diesen Bedingungen muss die innere Düsennadel 26 einen Durchmesser von mehr als 2,45 mm haben, um zu erreichen, dass die innere Düsennadel 26 vor der äußeren Düsennadel 24 öffnet. Dies bedeutet, dass erst ab diesem Durchmesser D der inneren Düsennadel 26 der Öffnungsdruck der inneren Düsennadel 26 größer ist als der Öffnungsdruck der äußeren Düsennadel 24.

Figur 3 zeigt für ein Kraftstoffeinspritzventil der in Figur 1 dargestellten Art eine Simulation eines Hubs H für eine innere Düsennadel anhand einer Kurve X und eines Hubs H für eine äußere Düsennadel anhand einer Kurve Y jeweils in Abhängigkeit von einer Ansteuerzeit des piezoelektrischen Aktors.

Dem in Figur 3 dargestellten Diagramms ist zu entnehmen, dass die innere Düsennadel zu einem früheren Zeitpunkt als die äußere Düsennadel öffnet, so dass über die jeweils zugeordneten Spritzlöcher 32 bzw. 34 Kraftstoff in den Brennraum der Brennkraftmaschine in gestufter Weise eingespritzt werden kann.

Das in Figur 1 dargestellte Kraftstoffeinspritzventil 10 arbeitet in nachfolgend beschriebener Weise.

Im Ausgangszustand ist der piezoelektrische Aktor in einem unbestromten Zustand, so dass sich das Ventilschließglied 74 in Schließstellung befindet und in dem Ventilsteuerraum 36 Raildruck herrscht.

Bei einem Ansteuern des piezoelektrischen Aktors wird das Ventilschließglied 74 in Öffnungsstellung verfahren, so dass der Fluiddruck in dem Ventilsteuerraum 36 über die Ablaufdrossel 68 absenkt wird. Wenn der in dem Ventilsteuerraum 36 herrschende Fluiddruck auf den zum Öffnen der inneren Düsennadel 26 erforderlichen Öffnungsdruck abgesunken ist, öffnet letztere. Zunächst fällt dann der Druck in dem Ventilsteuerraum 36 nicht wesentlich weiter ab. Der Gesamthub der inneren Düsennadel 26 beträgt beispielsweise 0,2 mm, wobei die Drosselplatte 16 einen Anschlag bildet. Nach Zurücklegen ihres Gesamthubes schlägt die innere Düsennadel an der Drosselplatte 18 an, worauf die innere Düsennadel 26 den Zulauf von Kraftstoff über die Zulaufdrossel 64 in den Ventilsteuerraum 36 weitgehend abdrosselt. Dies bewirkt, dass der Druck in dem Ventilsteuerraum 36 weiter absinkt, so dass der zum Öffnen der äußeren Düsennadel 24 erforderliche Öffnungsdruck unterschritten wird. Damit öffnet auch die äußere Düsennadel 24, so dass auch Kraftstoff über die äußeren Spritzlöcher 32 in den Brennraum der Brennkraftmaschine eingespritzt wird.

Wenn eine Einspritzung von Kraftstoff in den Brennraum beendet werden soll, wird das Ventilschließglied 74 mittels des piezoelektrischen Aktors in Schließstellung verfahren, so dass der Druck in dem Ventilsteuerraum 36 wieder auf den Raildruck ansteigt. Zu diesem Zeitpunkt ist der in dem Hochdruckraum 20 herrschende Druck aufgrund der Drosselung mittels der Kraftstoffdrossel 60 geringer als der Raildruck. Durch die unterschiedlichen Druckniveaus in dem Ventilraum 36 und dem Hochdruckraum 20 wird eine schließende Kraft auf beide Nadeln ausgeübt. Dadurch, dass die Druckstufe 50 als Mitnehmer wirkt, schließen die innere Düsennadel 26 und die äußere Düsennadel 24 im Wesentlichen gleichzeitig.

Wenn nur die innere Düsennadel 26 geöffnet werden soll, wird der piezoelektrische Aktor in eine Zwischenstellung verfahren, wodurch aufgrund der Wirkung des über den Bypass-Kanal in den Ventilraum 66 strömenden Kraftstoffs der Druck in dem Ventilsteuerraum 36 nicht soweit absinkt, dass die äußere Düsennadel 24 öffnet. Auch kann ein Öffnen der äußeren Düsennadel 24 durch eine Mehrfachbestromung des piezoelektrischen Aktors verhindert werden.

## Patentansprüche

1. Kraftstoffeinspritzventil, mit einem Düsenmodul (12), in dem eine äußere, mit mindestens einer ersten Einspritzöffnung (32) zusammenwirkende Düsennadel (24), die von einem mit einem Kraftstoffzufuhrkanal (62) verbundenen Hochdruckraum (20) umgeben ist, und eine innere, mit mindestens einer zweiten Einspritzöffnung (34) zusammenwirkende, in einem die äußere Düsennadel (24) axial durchgreifenden Kanal geführte Düsennadel (26) axial verschieblich geführt sind, und mit einem ventilartig ausgeführten Ventilsteuermodul (12), das einen Fluiddruck steuert, der in einem mit einer Zulaufdrossel (64) und einer Ablaufdrossel (68) versehenen Ventilsteuerraum (36) herrscht und dessen Niveau die Lage der äußeren Düsennadel (24) und der inneren Düsennadel (26) festlegt, wobei die äußere Düsennadel (24) mindestens einen Querkanal (46) hat, über den Kraftstoff aus dem Hochdruckraum (20) an den Umfang und eine innere Druckstufe (50) der inneren Düsennadel (26) führbar ist, **dadurch gekennzeichnet, dass** der Querkanal (46) eine Drossel (52) aufweist und die Drossel (52) zur Abstimmung des auf die innere Druckstufe (50) wirkenden Kraftstoffdrucks ausgebildet ist.

2. Kraftstoffeinspritzventil nach Anspruch 1, **dadurch gekennzeichnet, dass** die innere Düsennadel (26) mittels einer Schließfeder (42) in Schließrichtung vorgespannt ist.

3. Kraftstoffeinspritzventil nach einem der Ansprüche 1 oder 2, **dadurch gekennzeichnet, dass** die innere Druckstufe (50) der inneren Düsennadel (26) als Mitnehmer für die äußere Düsennadel (24) dient.

4. Kraftstoffeinspritzventil nach einem der Ansprüche 1 bis 3, **dadurch gekennzeichnet, dass** die innere Düsennadel (26) im geöffneten Zustand als Drossel für einen Kraftstoffzufluss in den Ventilsteuerraum (36) wirkt.

5. Kraftstoffeinspritzventil nach einem der Ansprüche 1 bis 4, **dadurch gekennzeichnet, dass** in dem Kraftstoffzufuhrkanal (62) eine Kraftstoffdrossel (60) angeordnet ist.

## Claims

1. Fuel injection valve, having a nozzle module (12) in which an outer nozzle needle (24), which interacts with at least one first injection opening (32) and which is surrounded by a high-pressure space (20) which is connected to a fuel supply duct (62), and an inner nozzle needle (26), which interacts with at least one second injection opening (34) and which is guided in a duct which extends axially through the outer nozzle needle (24), are guided in an axially movable manner, and having a valve control module (12) which is designed in the manner of a valve and which controls a fluid pressure prevailing in a valve control space (36) which is provided with an inflow throttle (64) and an outflow throttle (68), and the level of which fluid pressure defines the position of the outer nozzle needle (24) and of the inner nozzle needle (26), with the outer nozzle needle (24) having at least one transverse duct (46) via which fuel can be conducted out of the high-pressure space (20) to the periphery and an inner pressure stage (50) of the inner nozzle needle (26), **characterized in that** the transverse duct (46) has a throttle (52) and the throttle (52) is designed to adapt the fuel pressure acting on the inner pressure stage (50).

2. Fuel injection valve according to Claim 1, **characterized in that** the inner nozzle needle (26) is preloaded in the closing direction by means of a closing spring (42).

3. Fuel injection valve according to one of Claims 1 or 2, **characterized in that** the inner pressure stage (50) of the inner nozzle needle (26) serves as a driver for the outer nozzle needle (24).

4. Fuel injection valve according to one of Claims 1 to 3, **characterized in that** the inner nozzle needle (26), in the open state, acts as a throttle for a fuel inflow into the valve control space (36).

5. Fuel injection valve according to one of Claims 1 to 4, **characterized in that** a fuel throttle (60) is arranged in the fuel supply duct (62).

## Revendications

1. Injecteur de carburant comportant un module de buse (12) dans lequel une aiguille d'injecteur (24), extérieure coopérant avec au moins un premier orifice d'injection (32), est entourée par une chambre de haute pression (20) reliée par un canal d'alimentation en carburant (62) et une aiguille d'injecteur (26), intérieure, guidée en coulissement axiale, coopérant avec au moins un second orifice d'injection (34) logé dans le canal traversant axialement l'aiguille extérieure (24), ainsi qu'un module de commande de soupape (12) réalisé à la manière d'une soupape commandant une pression de fluide régnant dans une chambre de commande soupape (36) munie d'un étranglement d'alimentation (64) et d'un étranglement de sortie (68), le niveau de la pression fixant la position de l'aiguille extérieure (24) et de l'aiguille intérieure (26) de l'injecteur,
l'aiguille extérieure d'injecteur (24) ayant au moins un canal transversal (46) par lequel le carburant de la chambre haute pression peut passer sur la périphérie et sur un épaulement de poussée (50), intérieur de l'aiguille d'injecteur, intérieure (26),
**caractérisé en ce que**
le canal transversal (46) comporte un organe d'étranglement (52) et cet organe d'étranglement (52) est réalisé pour accorder la pression du carburant agissant sur l'épaulement de poussée (50), intérieur.

2. Injecteur de carburant selon la revendication 1,
**caractérisé en ce que**
l'aiguille d'injecteur, intérieure (26) est précontrainte dans le sens de la fermeture par un ressort de fermeture (42).

3. Injecteur de carburant selon l'une des revendications 1 ou 2,
**caractérisé en ce que**
l'épaulement de poussée (50), intérieur de l'aiguille d'injecteur (26), intérieure, sert d'organe d'entraînement à l'aiguille d'injecteur extérieur (24).

4. Injecteur de carburant selon l'une des revendications 1 à 3,
**caractérisé en ce que**
l'aiguille d'injecteur (26) intérieure, à l'état ouvert, fonctionne comme organe d'étranglement pour l'alimentation en carburant de la chambre de commande de soupape (36).

5. Injecteur de carburant selon l'une des revendications 1 à 4,
**caractérisé en ce qu'**
un organe d'étranglement de carburant (60) est prévu dans le canal d'alimentation de carburant (62).
